# EUROPÄISCHE PATENTSCHRIFT

(11) **EP 2 854 480 B1**
(45) Veröffentlichungstag und Bekanntmachung des Hinweises auf die Patenterteilung: **22.06.2016**
(21) Anmeldenummer: 14001470.5
(22) Anmeldetag: 24.04.2014
(51) Int. Cl.: H05B 6/68

(54) **Mikrowellenofen mit schwankungsgesteuerter Heizleistung**
Microwave oven with fluctuation controlled heating power
Four à micro-ondes avec contrôle du chauffage dependant aux fluctuations

(43) Veröffentlichungstag der Anmeldung: 01.04.2015
(73) Patentinhaber: V-Zug AG, 6301 Zug (CH)
(72) Erfinder: Betschart, Alfred, 6443 Morschach (CH)
(74) Vertreter: Sutter, Kurt

(56) Entgegenhaltungen:
- WO-A1-98/11591
- US-A- 4 742 442

## Beschreibung

### Gebiet der Erfindung

Die Erfindung betrifft einen Mikrowellenofen mit einem Magnetron umfassend eine Anode, eine Kathode und eine Kathodenheizung und mit einer Ansteuerschaltung für das Magnetron. Die Erfindung betrifft auch ein Verfahren zum Betrieb eines derartigen Mikrowellenofens.

### Hintergrund

Normalerweise besitzt ein Mikrowellenofen einen Transformator mit zwei Sekundärwicklungen. Die eine Sekundärwicklung dient zur Ansteuerung der Kathodenheizung des Magnetrons, während die andere Sekundärwicklung zur Erzeugung der Hochspannung zwischen Kathode und Anode verwendet wird. In solchen Geräten ist eine getrennte Steuerung des Anodenstroms und des Heizstroms nicht möglich.

In US 4 742 442 wird ein Gerät beschrieben, bei welchem die Ansteuerschaltung einen getrennt vom Hochspannungsgenerator steuerbaren Heizstromgenerator besitzt. Insbesondere sind zwei getrennte Transformatoren für den Heizstrom und die Hochspannung vorgesehen. Nach dem Aktivieren des Geräts wird zunächst eine Wechselspannung an den Heizstrom-Transformator angelegt, um die Kathode zu heizen. Nach bestimmter Zeit, z.B. fünf Sekunden, wird sodann auch eine Wechselspannung für den Hochspannungs-Transformator erzeugt, so dass die Hochspannung erst nach Vorheizen der Kathode an das Magnetron angelegt wird.

Die Lebensdauer eines Magnetrons ist direkt abhängig von der Temperatur des Filaments der Kathodenheizung. Die Lebensdauer wird verlängert, wenn die Heizleistung im Betrieb möglichst tief ist. Die Kathodentemperatur muss aber so hoch sein, dass genügend freie Elektronen für die Erzeugung der Mikrowellen vorhanden sind.

Im Laufe der Alterung des Magnetrons benötigt dieses eine zunehmend grössere Heizleistung für einen stabilen Betrieb. In konventionellen Lösungen wird deshalb die Heizleistung so gross gewählt, dass auch ein bereits gealtertes Magnetron noch sicher betrieben werden kann. Dabei nimmt man in Kauf, dass diese Heizleistung an sich zu hoch für ein neuwertiges Magnetron ist und dass es deshalb zu einer schnelleren Alterung des Magnetrons kommt. WO 98/11591 schlägt deshalb vor, den Heizstrom des Magnetrons abhängig von dessen dynamischer Impedanz oder von dessen Rauschpegel zu wählen.

### Darstellung der Erfindung

Es stellt sich deshalb die Aufgabe, einen alternativen Mikrowellenofen und ein alternatives Verfahren der eingangs genannten Art bereitzustellen, bei welchen das Magnetron eine hohe Lebensdauer hat. Diese Aufgabe wird vom Gerät bzw. Verfahren gemäss den unabhängigen Patentansprüchen gelöst.

Demgemäss besitzt die Ansteuerschaltung des Magnetrons in an sich bekannter Weise einen Hochspannungsgenerator zum Erzeugen der Hochspannung zwischen der Anode und der Kathode sowie einen Heizstromgenerator zum Erzeugen des Heizstroms für die Kathodenheizung. Zudem ist eine Steuerung vorgesehen, welche diese Komponenten steuert.

Weiter ist eine Messschaltung vorgesehen, welche dazu ausgestaltet ist, Schwankungen in einem vom Anodenstrom des Magnetrons abhängigen Parameter zu bestimmen, und die Steuerung ist dazu ausgestaltet, den Heizstromgenerator abhängig von diesen Schwankungen derart zu steuern, dass der Heizstrom bei zunehmenden Schwankungen erhöht wird.

Entsprechend betrifft die Erfindung auch ein Verfahren zum Betrieb eines Mikrowellenofens, wobei der Mikrowellenofen ein Magnetron aufweist, das eine Kathode, eine Anode und eine Kathodenheizung besitzt. Im Rahmen dieses Verfahrens werden zumindest die folgenden Schritte ausgeführt:
(A) Messen von Schwankungen in einem vom Anodenstrom des Magnetrons abhängigen Parameter. Bei diesem Parameter kann es sich z.B. um den Anodenstrom selbst oder um einem anderen vom Anodenstrom abhängigen Parameter handeln.
(B) Steuern des Heizstromgenerators abhängig von den Schwankungen derart, dass der Heizstrom bei zunehmenden Schwankungen erhöht wird. Mit anderen Worten wird bei einem Anstieg der Schwankungen, z.B. über einen Schwankungs-Schwellwert, der Heizstrom erhöht.

Der Erfindung liegt die Erkenntnis zu Grunde, dass Schwankungen im Anodenstrom ein früher Indikator dafür sind, dass die Kathode zu kalt ist. Durch die anspruchsgemässen Merkmale wird es möglich, diesem Umstand Rechnung zu tragen. Insbesondere kann die Heizleistung also so lange erhöht werden, bis die Schwankungen zurückgehen. Dadurch kann die Kathode stets mit der gerade erforderlichen Leistung für einen stabilen Betrieb geheizt werden. Damit wird die Lebensdauer des Magnetrons verlängert. Bei einer Alterung des Magnetrons wird der Heizstrom automatisch und bedarfsgerecht erhöht. Toleranzen des Geräts und insbesondere der Parameter des Magnetrons werden automatisch ausgeglichen, ebenso Schwankungen in der Netzspannung.

Die Erfindung erlaubt es auch, das Magnetron in den meisten Fällen bei geringerer Heizleistung zu betreiben als bei einem konventionellen Betrieb, so dass der Wirkungsgrad des Geräts erhöht wird.

Vorteilhaft ist ein Leistungsregler vorgesehen, welcher so ausgestaltet ist, dass die von der Kathodenheizung aufgenommene Leistung auf einen Sollwert geregelt werden kann. Die Steuerung ist in diesem Fall dazu ausgestaltet, den Sollwert für die Heizleistung abhängig von den Schwankungen vorzugeben.

In einer weiteren vorteilhaften Ausführung weist der Hochspannungsgenerator einen Wechselrichter und einen Hochspannungstransformator auf. Der Wechselrichter speist Strompulse in die Primärwicklung des Hochspannungstransformators ein. Die Sekundärwicklung des Hochspannungstransformators erzeugt über einen Gleichrichter die Spannung zwischen Anode und Kathode des Magnetrons. Die erwähnte Messschaltung ist zur Messung von Schwankungen in den Strompulsen durch die Primärwicklung ausgestaltet. Die Höhen der Strompulse sowie auch deren Anstiegsgeschwindigkeiten hängen direkt mit dem Anodenstrom zusammen und bilden, da sie primärseitig einfach gemessen werden können, einen sehr geeigneten Messparameter für den hier beschriebenen Zweck.

In diesem Fall ist die Messschaltung vorzugsweise dazu ausgestaltet, Anstiegsgeschwindigkeiten der Strompulse zu messen und Schwankungen in den Anstiegsgeschwindigkeiten zu ermitteln. Dem steht die Erkenntnis zugrunde, dass für einen praktischen Betrieb die Strompulse im Vergleich zu Induktivität des Hochspannungstransformators so kurz sind, dass der Strom nicht seinen Höchstwert erreicht, dass aber die Anstiegsgeschwindigkeit des Stroms zu Beginn des Pulses ein Mass für diesen Höchstwert und somit auch für den Anodenstrom ist.

### Kurze Beschreibung der Zeichnungen

Weitere Ausgestaltungen, Vorteile und Anwendungen der Erfindung ergeben sich aus den abhängigen Ansprüchen und aus der nun folgenden Beschreibung anhand der Figuren. Dabei zeigen:
Fig. 1 einen Schnitt durch die im vorliegenden Zusammenhang wichtigsten Teile eines Mikrowellenofens,
Fig. 2 ein vereinfachtes Schaltungsdiagramm des Mikrowellenofens,
Fig. 3 ein Diagramm einiger Signale der Ansteuerschaltung für die Kathodenheizung,
Fig. 4 ein Diagramm einiger Signale der Ansteuerschaltung für den Hochspannungsgenerator,
Fig. 5 eine Detailansicht des Verlaufs des Spannungsabfalls Ur und
Fig. 6 die Anstiegsgeschwindigkeit der Strompulse im stabilen Betrieb (a) und im instabilen Betrieb (b).

### Wege zur Ausführung der Erfindung

### Definitionen:

Als Hochspannung wird im vorliegenden Kontext eine Spannung verstanden, welche als Anoden-KathodenSpannung zum Betrieb des Magnetrons erforderlich ist. In der Praxis beträgt diese Spannung in den meisten Fällen mindestens 1 kV, in der Regel mehrere Kilovolt.

Eine Gegentakt-Endstufe ist eine Serieschaltung zweier elektronischer Bauelemente, welche abwechslungsweise durchgängig geschaltet werden können, so dass am Mittelabgriff der beiden Bauelemente eine zeitlich variierende Spannung entsteht.

Eine Halbbrückenschaltung ist eine Schaltung mit genau einer Gegentakt-Endstufe.

Eine Vollbrückenschaltung (H-Schaltung, H-Brücke) ist eine Schaltung mit zwei parallel geschalteten Gegentakt-Endstufen, wobei die Last zwischen den Mittelabgriffen der beiden Gegentakt-Endstufen liegt.

### Grundaufbau:

Die Erfindung betrifft einen Mikrowellenofen, wie er beispielhaft in Fig. 1 dargestellt ist. Der Mikrowellenofen besitzt einen Garraum 1 zur Aufnahme der zu erwärmenden Speisen, der zum Benutzer hin von einer Benutzertüre 2 verschlossen werden kann. Im Gerät ist zudem ein Magnetron 3 angeordnet, welches über einen Holleiter 4 mit dem Garraum 1 in Verbindung steht. Eine Steuerung 5 steuert die Funktion des Geräts.

Fig. 2 zeigt die im vorliegenden Zusammenhang wichtigsten Komponenten der Steuerung 5.

Die Netzspannung von z.B. 230 Volt bei 50 Hz wird in einem Gleichrichter 10 gleichgerichtet. Die so erzeugte erste Zwischenspannung Uz wird sodann über einem ersten Kondensator C1 leicht gefiltert, wobei der Kondensator C1 allerdings so dimensioniert ist, dass bei Last der Wert der ersten Zwischenspannung Uz mit der doppelten Netzfrequenz um mindestens 50% schwankt. Die Zwischenspannung Uz wird zudem über eine Diode D1 abgegriffen und über einen zweiten Kondensator C2 weiter gefiltert, um eine zweite Zwischenspannung Uz' zu bilden.

Die erste Zwischenspannung Uz wird einem Hochspannungsgenerator 11 zugeführt, mit welchem wie unten beschrieben die Hochspannung zur Ansteuerung des Magnetrons 3 erzeugt wird. Die zweite Zwischenspannung Uz' wird einem Heizstromgenerator 12 zugeführt, mit welchem wie unten beschrieben der Heizstrom für die Kathodenheizung des Magnetrons 3 erzeugt wird.

Der Betrieb des Hochspannungsgenerators 11 und des Heizstromgenerators 12 wird von einer Steuereinheit 13, z.B. in Form eines Mikroprozessors, gesteuert.

Einem Analog-Digital-Konverter der Steuereinheit 13 wird über einen Spannungsteiler R5, R6 ein zur Zwischenspannung Uz proportionaler Wert zugeführt, so dass diese die Zwischenspannung Uz bestimmen kann.

### Hochspannungsgenerator:

Der Hochspannungsgenerator 11 umfasst eine Vollbrückenschaltung mit vier elektronischen Schaltelementen T3 - T6, insbesondere in Form von IGBT-Transistoren, jeweils mit einer Freilaufdiode. Die Schaltelemente T3 - T6 sind in bekannter Weise in zwei Zweigen T3 und T4 bzw. T5 und T6 angeordnet, wobei die Schaltelemente jedes Zweigs jeweils in Serie zwischen der ersten Zwischenspannung Uz und Masse angeordnet sind. Zwischen den Schaltelementen jedes Zweigs ist jeweils ein Mittelabgriff vorgesehen, wobei die beiden Mittelabgriffe mit den beiden Anschlüssen der Primärwicklung eines Hochspannungstransformators 14 verbunden sind. Somit bilden die Schaltelemente T3 - T6 einen Wechselrichter, welcher eine Wechselspannung in die Primärwicklung des Hochspannungstransformators einspeist.

Der Hochspannungstransformator 14 besitzt eine Sekundärwicklung mit wesentlich höherer Wicklungszahl als die Primärwicklung zur Erzeugung der Hochspannung. Die Hochspannung wird über zwei Dioden D2 und D3 gleichgerichtet, verdoppelt und mittels zwei Kondensatoren C3 und C4 gefiltert. Die so erzeugte Hochspannung Uh wird zwischen der Kathode K und der Anode A des Magnetrons 3 angelegt.

Zum Ansteuern der Schaltelemente T3 - T6 ist eine Ansteuerschaltung 16 vorgesehen, welche von der Steuereinheit 13 gesteuert wird. Die Ansteuerschaltung 16 erzeugt die Steuerspannungen (Gate- oder Basisspannungen) UG3 - UG6 für die Schaltelemente T3 - T6. Die Steuereinheit 13 ist dazu ausgestaltet, die beiden Zweige der Vollbrückenschaltung T3 - T6 alternierend zu schalten. Die Ansteuerung geschieht so, dass während eines Schaltzyklus die Primärwicklung von Hochspannungstransformator 14 nicht dauernd zwischen der ersten Zwischenspannung Uz und Masse liegt, sondern dass die Primärwicklung während einer von der Steuereinheit 13 zu wählenden Zeitspanne von der Zwischenspannung Uz abgekoppelt wird, d.h. die Schaltung wird mit Pulsbreitenmodulation getaktet, so dass der Wert der Hochspannung Uh gesteuert werden kann.

Zur Überwachung der Hochspannung Uh kann diese über einen Spannungsteiler R10 - R13 und R14 geteilt und einem Optokoppler 17 zugeführt, dessen Ausgangssignal an die Steuereinheit 13 weitergeleitet wird. Beispielsweise kann auf diese Weise ein Fehlen oder Nichtzünden des Magnetrons detektiert werden.

Weiter ist zwischen den beiden Zweigen T3, T4 bzw. T5, T6 und einem fixen Referenzpotenzial, insbesondere Masse, ein Widerstand R20 vorgesehen. Der Anfangsanstieg des Spannungsabfalls Ur über diesem Widerstand zu Beginn eines Strompulses ist ein Mass für den Anodenstrom des Magnetrons 3 und wird über einen Verstärker 18 zu Messzwecken der Steuereinheit 13 zugeführt. Dies wird weiter unten im Detail beschrieben.

### Heizstromgenerator:

Der Heizstromgenerator 12 wird in der vorliegenden Ausführung von einer Halbbrücke mit zwei als Gegentakt-Endstufe betriebenen Schaltelementen T1 und T2 gebildet. Die Schaltelemente T1 und T2, welche wiederum z.B. als IGBT-Transistoren ausgestaltet sein können und die jeweils mit einer Freilaufdiode ausgestattet sind, sind in Serie zwischen der zweiten Zwischenspannung Uz' und Masse angeordnet.

Der Mittelabgriff zwischen den beiden Schaltelementen T1, T2 ist mit dem einen Anschluss der Primärwicklung eines Heiztransformators 15 verbunden. Der zweite Anschluss der Primärwicklung des Heiztransformators 15 ist mit dem Mittelabgriff eines kapazitiven Spannungsteilers aus zwei Kondensatoren C5 und C6 verbunden. Die beiden Kondensatoren C5 und C6 liegen in Serie zwischen der zweiten Zwischenspannung Uz' und Masse.

Die Diode D1 verhindert, dass Strom aus den Kondensatoren C5, C6 abgeleitet wird, wenn der an der Zwischenspannung Uz angeschlossene Hochspannungsgenerator 11 Strom zieht.

Die Sekundärwicklung des Heiztransformators 15 ist mit der Kathodenheizung, d.h. dem Filament, des Magnetrons 3 verbunden und versorgt diese mit Strom.

Zum Ansteuern der Schaltelemente T1 und T2 ist eine Ansteuerschaltung 20 vorgesehen, welche von der Steuereinheit 13 gesteuert wird. Die Ansteuerschaltung 20 erzeugt die Steuerspannungen (Gate- oder Basisspannungen) UG1, UG2 für die Schaltelemente T1 bzw. T2. Die Art der Ansteuerung wird weiter unten im Detail beschrieben.

Zwischen der Gegentakt-Endstufe, gebildet von den Schaltelementen T1, T2, und der Masse (oder einem anderen festen Referenzpotenzial) ist ein Widerstand R21 angeordnet, durch welchen der Strom von der Gegentakt-Endstufe T1, T2 durch den Heiztransformator gegen Masse (bzw. das Referenzpotenzial) abfliesst. Der Spannungsabfall über diesem Widerstand ist ein Mass für den Strom, der von der zweiten Zwischenspannung Uz' durch die Primärspule des Hochspannungstransformators 15 gegen Masse (bzw. Referenzpotenzial) fliesst. Er wird von einem Verstärker 21 abgegriffen und der einem Analog-Digital-Konverter der Steuereinheit 13 zugeführt.

### Ansteuerung des Heizstromgenerators:

Im Folgenden wird anhand von Fig. 3 beschrieben, wie die Steuereinheit 13 die Schaltelemente des Heizstromgenerators 12 ansteuert. Die Figur zeigt den Verlauf der Spannungen UG1 und UG2, welche an den Steuereingängen der Schaltelemente T1 und T2 anliegen, sowie den Verlauf der Spannung Uih, welche über dem Widerstand R21 abfällt.

Die Steuereinheit 13 ist dazu ausgestaltet, die beiden Schaltelemente T1 und T2 zyklisch alternierend einzuschalten. Eine typische Zyklusperiode Tz liegt vorteilhaft im Bereich von 10 - 50 µs.

Die Zeitspannen, in denen eines der Schaltelemente T1 oder T2 eingeschaltet ist, werden im Folgenden als Heizphasen H1 bzw. H2 bezeichnet und sind in Fig. 3 eingezeichnet, wobei in Heizphase H1 das erste Schaltelement T1 und in Heizphase H2 das zweite Schaltelement T2 eingeschaltet ist. Zwischen den Heizphasen H1 und H2 bzw. H2 und H1 sind beide Schaltelemente T1, T2 abgeschaltet. Die Phasen, in denen beide Schaltelemente T1 und T2 abgeschaltet sind, werden als Ruhephasen R1 und R2 bezeichnet und sind in Fig. 3 ebenfalls eingezeichnet. Die Heizphasen besitzen eine Dauer th, die Ruhephasen eine Dauer tr.

Die Zeit th kann in einer einfachen Ausführung für beide Schaltelemente T1 und T2 identisch gewählt werden, ebenso tr.

Auf diese Weise wird in der Primärwicklung des Heiztransformators 15 ein Wechselstrom erzeugt, der (bis auf Verluste in den Komponenten, insbesondere im Heiztransformator 15) als Heizleistung der Kathodenheizung des Magnetrons 3 zugeführt wird. Die gemittelte Grösse der Heizleistung ist eine Funktion des Tastverhältnisses, d.h. des Quotienten th/Tz.

Wie aus Fig. 3 ersichtlich, steigt nach dem Einschalten eines der Schaltelemente T1, T2 der Strom durch die Primärwicklung des Heiztransformators 15 und somit der Spannungsabfall Uih über Widerstand R21 an und kann über den Verstärker 21 von der Steuereinheit 13 gemessen werden.

Der Spannungsabfall Uih bildet einen Parameter, der vom Widerstand der Kathodenheizung des Magnetrons 3 abhängt. Unter der Annahme, dass keine Verluste im Heiztransformator 15 auftreten, ist Uih gegen Ende des Heizpulses umgekehrt proportional zum Widerstand der Kathodenheizung. Somit bilden Widerstand R21 zusammen mit Verstärker 21 eine Messschaltung, welche dazu ausgestaltet ist, einen vom Widerstand der Kathodenheizung abhängigen Parameter zu bestimmen.

In Fig. 3 ist ein Zeitpunkt tm eingezeichnet, zu welchem die Steuerung 13 den Spannungsabfall Uih misst. Dieser Zeitpunkt tm liegt vorzugweise kurz vor dem Ende tx der jeweiligen Heizphase H1 bzw. H2, z.B. höchstens 1 µs vor dem Ende tx der Heizphase. Vorteilhaft findet in jeder Heizphase eine Messung statt.

Die Steuereinheit 13 ist dazu ausgestaltet, den das Produkt P = Uz' · Uih(tm) · th konstant zu halten, indem die Dauer th der Heizphasen abhängig von den Werten von Uih(tm) und Uz' variiert wird. Das Produkt P ist zumindest näherungsweise proportional zur Leistung, welche der Kathodenheizung zugeführt wird.

Für den Wert der Zwischenspannung Uz' kann näherungsweise der Wert der Zwischenspannung Uz benutzt werden, wie er von der Steuereinheit über den Spannungsteiler R5, R6 ermittelt wird. Solange (in der Vorheizphase) der Hochspannungsgenerator 11 nicht in Betrieb ist, entspricht Uz' bis auf den Spannungsabfall über D1 dem Wert von Uz. Danach ist Uz' zwar teilweise etwas grösser als Uz, doch bleibt bei geeigneter Dimensionierung der Komponenten der Unterschied klein. Falls Uz' genau bestimmt werden soll, kann zusätzlich oder alternativ zu R5, R6 ein zweiter Spannungsteiler vorgesehen sein, der die zweite Zwischenspannung Uz' zur Messung der Steuereinheit 13 zuführt.

Vorzugsweise wird P über eine Filterzeit gemittelt, welche mindestens eine halbe Taktperiode der Netzspannung, d.h. mindestens 10 ms, beträgt. Eine Anpassung der Pulsweite th erfolgt erst nach Ablauf der Filterzeit.

P ist ein direktes Mass für die Leistung, welche die Gegentakt-Endstufe T1, T2 abgibt, und somit (unter Vernachlässigung der Verlustleistungen, insbesondere im Heiztransformator 15) auch ein Mass für die Heizleistung der Kathodenheizung des Magnetrons 3. Somit bildet die Steuereinheit 13 also einen Leistungsregler, mit welchem die von der Kathodenheizung aufgenommene Leistung auf einen Sollwert geregelt werden kann.

### Ansteuerung des Hochspannungsgenerators:

Im Folgenden wird anhand von Fig. 4 beschrieben, wie die Steuereinheit 13 die Schaltelemente T3 - T6 des Hochspannungsgenerators 11 ansteuert. Die Figur zeigt den Verlauf der Spannungen UG3 - UG6, welche an den Steuereingängen der Schaltelemente T3 - T6 anliegen, sowie den Verlauf des Stroms Ip in der Primärwicklung des Hochspannungstransformators und der Spannung Ur, welche über dem Widerstand R20 abfällt.

Die Steuereinheit 13 ist dazu ausgestaltet, die vier Schaltelemente T3 - T6 zyklisch zu betreiben. Eine typische Zyklusperiode tc liegt vorteilhaft im Bereich von 10 - 50 µs.

Jede Zyklusperiode umfasst vier Phasen A - D:
- In der Phase A sind die Schaltelemente T3 und T6 eingeschaltet und die Schaltelemente T4 und T5 ausgeschaltet, so dass sich ein positiver Storm Ip von der Zwischenspannung Uz durch die Brückenschaltung gegen Masse aufbaut. Dieser Strom führt zu einem ansteigenden Spannungsabfall Ur über R20. (Da die Induktivität des Hochspannungstransformators 14 wesentlich höher ist als jene des Heiztransformators 15, geht der Strom im Gegensatz zur Situation nach Fig. 3 nicht in Sättigung sondern steigt über die Phase A praktisch linear an.)
- In der Phase B bleibt Schaltelement T6 eingeschaltet. Schaltelement T3 wird ausgeschaltet und sodann Schaltelement T4 eingeschaltet. Der Strom durch den Hochspannungstransformator 14 baut sich wieder ab, indem er das Schaltelement T6 und die Freilaufdiode des Schaltelements T4 durchfliesst.

- In der Phase C wird das Schaltelement T6 abgeschaltet und das Schaltelement T5 eingeschaltet. Es baut sich nun ein negativer Strom Ip von der Zwischenspannung Uz durch die Brückenschaltung und die Primärwicklung gegen Masse auf. Dieser Strom führt wieder zu einem ansteigenden Spannungsabfall Ur über R20.
- In der Phase D bleibt Schaltelement T4 eingeschaltet. Schaltelement T5 wird ausgeschaltet und sodann Schaltelement T6 eingeschaltet. Der Strom durch den Hochspannungstransformator 14 baut sich wieder ab, indem er das Schaltelement T4 und die Freilaufdiode des Schaltelements T6 durchfliesst.

Im Betrieb sind die Phasen A und C vorzugsweise gleich lang, d.h. die entsprechenden Zeitdauern tA und tC sind identisch. Ebenso sind die Phasen B und D vorzugsweise gleich lang, d.h. die entsprechenden Zeitdauern tB und tD sind identisch. Die Phasen A und C sind in der Regel jedoch kürzer oder höchstens gleich lang wie die Phasen B und D. Durch das Verhältnis von tA + tC zur Zykluszeit tc kann die vom Magnetron abzugebende Leistung eingestellt werden. Dieses Verhältnis wird von der Steuerung 13 z.B. entsprechend Vorgaben des Benutzers eingestellt.

### Betrieb:

Wenn der Benutzer den Mikrowellenofen aktiviert, d.h. den Befehl gegeben hat, den Lebensmitteln im Garraum Energie zuzuführen, startet die Steuerung 13 zunächst eine Vorheizphase. In dieser Vorheizphase bleiben die Schaltelemente T3 - T6 alle ausgeschaltet, so dass keine Hochspannung am Magnetron 3 anliegt. An die Vorheizphase schliesst sodann eine Betriebsphase an, in welcher auch die Schaltelemente T3 - T6 alternierend in Betrieb genommen werden, um die Hochspannung an das Magnetron anzulegen und die gewünschte Mikrowellenstrahlung zu erzeugen. Im Folgenden wird die Betriebsphase genauer beschrieben.

Wie eingangs erwähnt, wird in der Betriebsphase die Leistung der Kathodenheizung möglichst tief gehalten, und zwar so tief, dass gerade noch ein stabiler Betrieb des Magnetrons 3 möglich ist.

Um die Grenze dieses stabilen Betriebs zu erkennen, werden - wie eingangs bereits erwähnt - Schwankungen in einem vom Anodenstrom abhängigen Parameter untersucht. In der soweit beschriebenen Ausführung handelt es sich bei diesem Parameter um die Anstiegsgeschwindigkeit der Strompulse durch die Primärspule des Hochspannungstransformators 14. Hierzu wird der Anstieg des Spannungsabfalls Ur über R20 gemessen.

Fig. 5 zeigt den Verlauf des Spannungsabfalls Ur im Detail. Die Steuereinheit 13 führt pro Strompuls zwei Messungen zu den Zeiten t1 und t2 durch und errechnet hieraus den entsprechenden Unterschied Δ = Ur(t2) - Ur(t1), welcher ein Mass für die Anstiegsgeschwindigkeit des Strompulses ist. Fig. 5 zeigt zwei entsprechende Messungen Δᵢ und Δᵢ₊₁, wobei i bzw. i+1 die Indizes zweier aufeinander folgender Strompulse darstellen.

Anstelle der Messung zweier Werte zu den Zeiten t1 und t2 kann auch nur ein Wert in bekanntem zeitlichem Abstand vom Pulsstart gemessen werden. Die Messung zweier Werte besitzt jedoch den Vorteil, dass die Pulsform genauer ermittelt werden kann, was insbesondere eine zuverlässigere Erkennung von Fehlzuständen erlaubt. So werden z.B. zum Zeitpunkt t1 negative Ströme bzw. Spannungen detektiert, falls am Ausgang des Hochspannungstransformators 14 ein Kurzschluss herrscht.

Schwankungen in den Anstiegsgeschwindigkeiten, wie sie in Fig. 5 gestrichelt dargestellt sind, können zwei Ursachen haben:
1) Eine erste Ursache liegt darin, dass die Zwischenspannung Uz nur unvollständig geglättet ist. Sie variiert mit einer Frequenz, welche dem Doppelten der Netzfrequenz entspricht, also mit ca. 100 Hz. Je höher die Zwischenspannung Uz ist, desto grösser ist die Anstiegsgeschwindigkeit der Strompulse. Die mit Uz skalierte Anstiegsgeschwindigkeit Δᵢ/Uz ist jedoch deutlich weniger abhängig von der Zwischenspannung Uz. Dies ist in Fig. 6a illustriert, welche die Zwischenspannung Uz, den Wert der Anstiegsgeschwindigkeit Δᵢ und der skalierten Anstiegsgeschwindigkeit Δᵢ/Uz darstellt.
2) Eine zweite Ursache liegt in der Instabilität des Magnetrons 3. Wenn die Heizleistung zu tief ist, beginnen die Anstiegsgeschwindigkeiten zu schwanken, vgl. Fig. 6b. Die Schwankungen sind auch in der skalierten Anstiegsgeschwindigkeit Δ/Uz zu beobachten.

Sobald die Steuereinheit 13 Schwankungen der in Fig. 6b dargestellten Art feststellt, erhöht sie den Sollwert für die Heizleistung der Kathodenheizung.

Um die Schwankungen numerisch zu erfassen, errechnet die Steuereinheit in der vorliegenden Ausführung den folgenden Kennwert S für die Schwankungen: $S = {\sum }_{i} \left|\frac{{Δ}_{i + 1}}{U {z}_{i + 1}}-\frac{{Δ}_{i}}{U {z}_{i}}\right| .$

Hierbei bezeichnet Uzᵢ die Zwischenspannung Uz zum Zeitpunkt des Pulses i. Die Summe erstreckt sich vorzugsweise über mindestens eine halbe Netzperiode, d.h. 10 ms. Liegt der Wert S über einem oberen Schwellwert S1, so erhöht die Steuereinheit 13 den Sollwert für die Heizleistung. Liegt der Wert S über einem tieferen, unteren Schwellwert S2, so reduziert die Steuereinheit 13 den Sollwert für die Heizleistung.

Anstelle der Formel (1), welche die Schwankungen aus der Summe der Absolutwerte der Differenzen der skalierten Stromanstiegsgeschwindigkeiten bestimmt, kann zur Ermittlung der Schwankungen beispielsweise auch eine andere Funktion verwendet werden, welche von den absoluten Differenzen der skalierten Stromanstiegsgeschwindigkeiten mehrerer Paare von aufeinander folgenden Strompulse i, i+1 abhängt $S = F \left({\left|\frac{{Δ}_{i + 1}}{U {z}_{i + 1}}-\frac{{Δ}_{i}}{U {z}_{i}}\right|}_{i = 1.. N}\right) ,$ wobei F die genannte Funktion ist, und N die Zahl der in der Funktion F berücksichtigten Paare von Strompulsen. F kann z.B. die Summe der Quadrate der Differenzen der skalierten Stromanstiegsgeschwindigkeiten sein.

Es zeigt sich, dass bei Beginn einer Instabilität die ersten Schwankungen jeweils zwischen aufeinander folgenden Strompulsen sichtbar werden, indem der eine Strompuls schneller und dafür der nächste Strompuls langsamer ansteigt, wie dies in Fig. 6b illustriert ist. Deshalb ist eine Funktion der Art von Gleichung (1) bzw. (2) ein besonders guter Indikator des Einsetzens von Instabilitäten.

Alternativ zu einer Formel der in Gleichung (2) gezeigten Art kann jedoch auch eine andere Grösse verwendet werden, welche die Schwankung der skalierten Stromanstiegsgeschwindigkeiten oder der nicht-skalierten Stromanstiegsgeschwindigkeiten beschreibt. Beispielsweise können die nicht-skalierten Stromanstiegsgeschwindigkeiten in einem Hochpass gefiltert werden, und sodann kann deren statistische Varianz errechnet werden. Der Hochpass besitzt dabei eine Grenzfrequenz, welche höher ist als die doppelte Netzfrequenz, aber tiefer als die Schaltfrequenz des Wechselrichters.

### Bemerkungen :

Im obigen Ausführungsbeispiel wird der Spannungsabfall Ur über R20 als Parameter für die Schwankungen des Anodenstroms des Magnetrons 3 verwendet. Alternativ kann jedoch z.B. auch ein anderer Wert verwendet werden, der den Strom im Primär- oder Sekundärkreis des Hochspannungstransformators 14 beschreibt. Beispielsweise kann eine Messwicklung im Hochspannungstransformator 14 integriert werden, deren Spannung überwacht wird. Oder der Anodenstrom kann auch direkt gemessen und z.B. über einen Optokoppler an die Steuereinheit 13 übermittelt werden.

Die Ablaufsteuerung der beschriebenen Verfahrensschritte kann als Hard- und/oder Software in der Steuereinheit 13 implementiert sein.

Zusammenfassend wird also eine Steuerschaltung für einen Mikrowellenofen beschrieben. Diese besitzt eine Gegentakt-Endstufe T1, T2 zum Ansteuern eines Heiztransformators 15, mit welchem die Kathodenheizung des Magnetrons 3 betrieben wird. Für die Erzeugung der Hochspannung ist ein separater Hochspannungstransformator 14 vorgesehen, der von einer Brückenschaltung T3 - T6 gespeist wird. Die Steuereinheit 13 des Geräts ist dazu ausgestaltet, Schwankungen in einem vom Anodenstrom des Magnetrons 3 abhängigen Parameter zu ermitteln. Sind diese Schwankungen hoch, so wird die Heizleistung der Kathodenheizung erhöht. Auf diese Weise kann das Magnetron 3 mit einer optimalen, geringen Heizleistung betrieben werden.

Während in der vorliegenden Anmeldung bevorzugte Ausführungen der Erfindung beschrieben sind, ist klar darauf hinzuweisen, dass die Erfindung nicht auf diese beschränkt ist und in auch anderer Weise innerhalb des Umfangs der folgenden Ansprüche ausgeführt werden kann.

## Patentansprüche

1. Mikrowellenofen mit einem Magnetron (3) umfassend eine Kathode (K), eine Anode (A) und eine Kathodenheizung und mit einer Ansteuerschaltung für das Magnetron (3), wobei die Ansteuerschaltung aufweist:
einen Hochspannungsgenerator (11) zum Erzeugen einer Hochspannung zwischen der Anode (A) und der Kathode (K),
einen Heizstromgenerator (12) zum Erzeugen eines Heizstroms für die Kathodenheizung und
eine Steuerung (13), die
eine Messschaltung (R20, 18) aufweist, welche dazu ausgestaltet ist, Schwankungen in einem von einem Anodenstrom des Magnetrons abhängigen Parameter zu bestimmen, **dadurch gekennzeichnet, dass** die Steuerung (13) dazu ausgestaltet ist, den Heizstromgenerator (12) abhängig von den Schwankungen derart zu steuern, dass der Heizstrom bei zunehmenden Schwankungen erhöht wird, bis die Schwankungen zurückgehen.

2. Mikrowellenofen nach Anspruch 1 mit einem Leistungsregler (13, 21, R21), mit welchem eine von der Kathodenheizung aufgenommene Heizleistung regelbar ist, wobei die Steuerung (13) dazu ausgestaltet ist, einen Sollwert für die Heizleistung abhängig von den Schwankungen vorzugeben.

3. Mikrowellenofen nach einem der vorangehenden Ansprüche, wobei der Hochspannungsgenerator (11) einen Wechselrichter (T3 - T6) und einen Hochspannungstransformator (14) aufweist, wobei der Wechselrichter (T3 - T6) Strompulse in eine Primärwicklung des Hochspannungstransformators (14) einspeist, wobei eine Sekundärwicklung des Hochspannungstransformators über einen Gleichrichter (D2, D3) eine Spannung über der Anode (A) und der Kathode (K) des Magnetrons (3) erzeugt, und wobei die Messschaltung (R20, 18) zur Messung von Schwankungen in den Strompulsen ausgestaltet ist.

4. Mikrowellenofen nach Anspruch 3, wobei der Wechselrichter eine Brückenschaltung mit vier Schaltelementen (T3 - T6) ist.

5. Mikrowellenofen nach einem der Ansprüche 3 oder 4, wobei zwischen dem Wechselrichter und einem Referenzpotenzial, insbesondere Masse, ein Widerstand (R20) angeordnet ist, wobei die Messschaltung (R20, 18) zur Messung eines Spannungsabfalls über dem Widerstand (R20) ausgestaltet ist.

6. Mikrowellenofen nach einem der Ansprüche 3 bis 5, wobei die Messschaltung (R20, 18) dazu ausgestaltet ist, Anstiegsgeschwindigkeiten der Strompulse zu messen und Schwankungen in den Anstiegsgeschwindigkeiten zu ermitteln.

7. Mikrowellenofen nach Anspruch 6, wobei die Messschaltung (R20, 18) dazu ausgestaltet ist, zu mindestens zwei Zeiten (t1, t2) in jedem Strompuls i eine Stromhöhe zu messen und hieraus die Anstiegsgeschwindigkeit Δᵢ des Stroms im Strompuls zu ermitteln.

8. Mikrowellenofen nach Anspruch 7, wobei die Steuerung (13) dazu ausgestaltet ist,
eine skalierte Anstiegsgeschwindigkeit Δᵢ/Uzᵢ zu berechnen, wobei Uzᵢ eine Zwischenspannung ist, die zum Zeitpunkt des Pulses i über dem Wechselrichter (T3 - T6) anliegt, und
die Schwankungen aus der skalierten Anstiegsgeschwindigkeit zu ermitteln.

9. Mikrowellenofen nach Anspruch 8, wobei die Steuerung (13) dazu ausgestaltet ist, eine Funktion zu berechnen, welche von den absoluten Differenzen der skalierten Stromanstiegsgeschwindigkeiten mehrerer Paare von aufeinander folgenden Strompulse i, i+1 abhängt.

10. Mikrowellenofen nach einem der vorangehenden Ansprüche, wobei die Steuerung (13) dazu ausgestaltet ist,
einen Kennwert (S) für die Schwankungen zu berechnen,
den Heizstrom zu erhöhen, wenn der Kennwert (S) über einen oberen Schwellwert (S1) ansteigt.

11. Vorrichtung nach Anspruch 10, wobei die Steuerung (13) weiter dazu ausgestaltet ist, den Heizstrom zu reduzieren, wenn der Kennwert (S) unter einen unteren Schwellwert (S2) abfällt.

12. Verfahren zum Betrieb eines Mikrowellenofens nach einem der vorangehenden Ansprüche, wobei das Verfahren durch folgende Schritte gekennzeichnet ist:
Messen von Schwankungen in einem von einem Anodenstrom des Magnetrons (3) abhängigen Parameter und
Steuern des Heizstromgenerators (12) abhängig von den Schwankungen derart, dass der Heizstrom bei zunehmenden Schwankungen erhöht wird, bis die Schwankungen zurückgehen.

13. Verfahren nach Anspruch 12 wobei zur Erzeugung des Anodenstroms ein Hochspannungstransformator (14) über einen Gleichrichter (D2, D3) an das Magnetron angeschlossen ist, wobei in eine Primärwicklung des Hochspannungstransformators (14) Strompulse eingespeist werden, und wobei die Schwankungen als Schwankungen in den Strompulsen gemessen werden.

14. Verfahren nach Anspruch 13, wobei Anstiegsgeschwindigkeiten der Strompulse gemessen werden und die Schwankungen als Schwankungen in den Anstiegsgeschwindigkeiten gemessen werden.

## Claims

1. Microwave oven with a magnetron (3) comprising a cathode (K), an anode (A) and a cathode heating and with a driving circuit for the magnetron (3), wherein the driving circuit has:
a high voltage generator (11) for generating a high voltage between the anode (A) and the cathode (K),
a heating current generator (12) for generating a heating current for the cathode heating and
a controller (13) having
a measurement circuit (R20, 18) adapted to determine fluctuations in a parameter dependent on an anode current of the magnetron, **characterized in that** the controller (13) is adapted to control the heating current generator (12) depending on the fluctuations in such a way that the heating current is increased with increasing fluctuations until the fluctuations drop.

2. Microwave oven according to claim 1, with a power controller (13, 21, R21) by means of which a heating power absorbed by the cathode heating is regulated, wherein the controller (13) is adapted to prescribe an intended value for the heating power depending on the fluctuations.

3. Microwave oven according to one of the preceding claims, wherein the high voltage generator (11) has a power inverter (T3 - T6) and a high voltage transformer (14), wherein the power inverter (T3 - T6) feeds current pulses into a primary of the high voltage transformer (14), wherein a secondary of the high voltage transformer generates a voltage, via a rectifier (D2, D3), across the anode (A) and the cathode (K) of the magnetron (3), and wherein the measurement circuit (R20, 18) is adapted for measuring fluctuations in the current pulses.

4. Microwave oven according to claim 3, wherein the power inverter is a bridge circuit with four switching elements (T3 - T6).

5. Microwave oven according to one of the claims 3 or 4, wherein a resistor (R20) is arranged between the power inverter and a reference potential, particularly ground, wherein the measurement circuit (R20, 18) is adapted for measuring a voltage drop across the resistor (R20).

6. Microwave oven according to one of the claims 3 to 5, wherein the measurement circuit (R20, 18) is adapted to measure rise times of the current pulses and to determine fluctuations of the rise times.

7. Microwave oven according to claim 6, wherein the measurement circuit (R20, 18) is adapted to measure a current value in each current pulse i in at least two instants (t1, t2) and to determine the rise time Δᵢ of the current in the current pulse.

8. Microwave oven according to claim 7, wherein the controller (13) is adapted
to calculate a scaled rise time Δᵢ/Uzᵢ, wherein Uzᵢ is an intermediary voltage which is present in the instant of the pulse i across the power inverter (T3 - T6), and
to determine the fluctuations from the scaled rise times.

9. Microwave oven according to claim 8, wherein the controller (13) is adapted to calculate a function which depends on the absolute differences of the scaled current rise times of multiple pairs of consecutive current pulses i, i+1.

10. Microwave oven according to one of the preceding claims, wherein the controller (13) is adapted
to calculate a specific value (S) for the fluctuations,
to increase the heating current if the specific value (S) increases over an upper threshold value (S1).

11. Device according to claim 10, wherein the controller (13) is further adapted to reduce the heating current if the specific value (S) decreases below a lower threshold value (S2).

12. Method for operating a microwave oven according to one of the preceding claims, wherein the method is **characterized by** the following steps:
measuring fluctuations in a parameter depending on the anode current of the magnetron (3) and
controlling the heating current generator (12) depending on the fluctuations in such a way that the heating current is increased with increasing fluctuations until the fluctuations drop.

13. Method according to claim 12, wherein a high voltage transformer (14) is connected to the magnetron via a rectifier (D2, D3) for generating the anode current, wherein current pulses are fed into a primary of the high voltage transformer (14), and wherein the fluctuations are measured as fluctuations of the current pulses.

14. Method according to claim 13, wherein rise times of the current pulses are measured and the fluctuations are measured as fluctuations of the rise times.

## Revendications

1. Four micro-ondes avec un magnétron (3) comprenant une cathode (K), une anode (A) et un chauffage de cathode et avec un circuit de commande pour le magnétron (3), le circuit de commande ayant :
un générateur de haute tension (11) pour générer une haute tension entre l'anode (A) et la cathode (K),
un générateur de courant de chauffage (12) pour générer un courant de chauffage pour le chauffage de cathode et
une commande (13) ayant
un circuit de mesure (R20, 18) adapté à déterminer des fluctuations d'un paramètre qui dépend d'un courant d'anode du magnétron, **caractérisé en ce que** la commande (13) est adaptée à commander le générateur de courant de chauffage (12) dépendant des fluctuations de sorte que le courant de chauffage est augmenté avec des fluctuations augmentantes jusqu'à les fluctuations baissent.

2. Four micro-ondes selon la revendication 1, avec un régulateur de puissance (13, 21, R21) à l'aide duquel une puissance de chauffage absorbée par la cathode est régulée, la commande (13) étant adaptée à prescrire une valeur désirée de la puissance de chauffage dépendant des fluctuations.

3. Four micro-ondes selon l'une des revendications précédentes, le générateur de haute tension (11) ayant un onduleur (T3 - T6) et un transformateur haute tension (14), l'onduleur (T3 - T6) alimentant des pulses de courant dans un primaire du transformateur haute tension (14), un secondaire du transformateur haute tension générant une tension, par l'intermédiaire d'un redresseur (D2, D3), sur l'anode (A) et la cathode (K) du magnétron (3), et le circuit de mesure (R20, 18) étant adapté à mesurer des fluctuations dans les pulses de courant.

4. Four micro-ondes selon la revendication 3, l'onduleur étant un circuit en pont avec quatre éléments d'interruption (T3 - T6).

5. Four micro-ondes selon l'une des revendications 3 ou 4, une résistance (R20) étant arrangée entre l'onduleur et un potentiel de référence, particulièrement terre, le circuit de mesure (R20, 18) étant adapté à mesurer une chute de tension sur la résistance (R20).

6. Four micro-ondes selon l'une des revendications 3 à 5, le circuit de mesure (R20, 18) étant adapté à mesurer des vitesses de balayage des pulses de courant et à déterminer des fluctuations des vitesses de balayage.

7. Four micro-ondes selon la revendication 6, le circuit de mesure (R20, 18) étant adapté à mesurer une valeur de courant dans chaque pulse de courant i dans au moins deux instants (t1, t2) et à déterminer la vitesse de balayage Δᵢ du courant dans le pulse de courant.

8. Four micro-ondes selon la revendication 7, la commande (13) étant adaptée
à calculer une vitesse de balayage mise à l'échelle Δᵢ/Uzᵢ, Uzᵢ étant une tension intermédiaire présente à l'instant du pulse i sur l'onduleur (T3 - T6), et
à déterminer les fluctuations à partir des vitesses de balayage mises à l'échelle.

9. Four micro-ondes selon la revendication 8, la commande (13) étant adaptée à calculer une fonction qui dépend des différences absolues des vitesses de balayage du courant mises à l'échelle des multiples pairs de pulses de courant consécutives i, i+1.

10. Four micro-ondes selon l'une des revendications précédentes, la commande (13) étant adaptée
à calculer une valeur spécifique (S) pour les fluctuations,
à augmenter le courant de chauffage si la valeur spécifique (S) augmente au-dessus d'une valeur de seuil (S1) supérieure.

11. Dispositif selon la revendication 10, la commande (13) étant de plus adaptée à réduire le courant de chauffage si la valeur spécifique (S) décroît au-dessous d'une valeur de seuil (S2).

12. Procédé d'opération d'un four micro-ondes selon l'une des revendications précédentes, le procédé étant **caractérisé par** les étapes suivantes:
mesurer des fluctuations dans un paramètre dépendant d'un courant d'anode du magnétron (3) et
commander le générateur de courant de chauffage (12) dépendant des fluctuations de sorte que le courant de chauffage est augmenté avec la fluctuation augmentante jusqu'à les fluctuations baissent.

13. Procédé selon la revendication 12, un transformateur haute tension (14) étant connecté au magnétron par un redresseur (D2, D3) pour générer le courant d'anode, des pulses de courant étant alimentés dans un primaire du transformateur de haute tension (14), et les fluctuations étant mesurées comme des fluctuations des pulses de courant.

14. Four micro-ondes selon la revendication 13, les vitesses de balayage des pulses de courant étant mesurées et les fluctuations étant mesurées comme fluctuations des vitesses de balayage.
